# EUROPÄISCHE PATENTSCHRIFT

(11) **EP 3 922 925 B1**
(45) Veröffentlichungstag und Bekanntmachung des Hinweises auf die Patenterteilung: **06.08.2025**
(21) Anmeldenummer: 21177578.8
(22) Anmeldetag: 03.06.2021
(51) Int. Cl.: F25B 40/00, F25B 49/02

(54) **VERFAHREN ZUM BETRIEB EINER KOMPRESSIONSKÄLTEANLAGE UND KOMPRESSIONSKÄLTEANLAGE**
COMPRESSION COOLING SYSTEM AND METHOD FOR OPERATING A COMPRESSION COOLING SYSTEM
PROCÉDÉ DE FONCTIONNEMENT D'UNE INSTALLATION DE RÉFRIGÉRATION À COMPRESSION ET INSTALLATION DE RÉFRIGÉRATION À COMPRESSION

(30) Priorität: 09.06.2020 DE 102020115265
(43) Veröffentlichungstag der Anmeldung: 15.12.2021
(73) Patentinhaber: Stiebel Eltron GmbH & Co. KG, 37603 Holzminden (DE)
(72) Erfinder: Herrs, Martin, 37671 Höxter (DE)

(56) Entgegenhaltungen:
- EP-A1- 1 026 459
- EP-A2- 1 965 160
- EP-A2- 2 000 751
- EP-B1- 2 526 353
- WO-A1-2020/071299

## Beschreibung

Die Erfindung betrifft ein Verfahren zum Betrieb einer Kompressionskälteanlage sowie eine zugehörige Kompressionskälteanlage mit einem Kältemittel, einem Verdampfer, einem Verdichter, einem Verflüssiger, einem Drosselorgan, einem internen Wärmeübertrager zur Übertragung von Wärmeenergie des Kältemittels vor Eintritt in das Drosselorgan an das Kältemittel vor Eintritt in den Verdichter, und einer Steuereinheit zur Erfassung einer Überhitzung des Kältemittels bei Eintritt in den Verdichter, wobei die Überhitzung als eine Differenz einer Taupunkttemperatur zu einer Temperatur des Kältemittels definiert ist, und zu einer Regelung des Drosselorgans basierend auf der Überhitzung,

Derartige Kompressionskälteanlagen, beispielsweise in Form von Wärmepumpen, mit einem Dampfkompressionssystem in welchem ein gasförmiges Kältemittel von einem mittels der Steuereinheit, die beispielsweise einen Regler aufweist, gesteuerten Verdichter von einem Niederdruck auf einen Hochdruck verdichtet wird, sind bekannt.

Das Kältemittel wird durch den Verflüssiger getrieben, in dem es eine Heizwärme an ein in einem Wärmesenkensystem befindliches Heizmedium abgibt. Eine innere Wärme wird in einem inneren Wärmeübertrager, beispielsweise in Form eines Rekuperators, zwischen dem unter dem Hochdruck vom Verflüssiger zum Expansionsventil strömenden Kältemittel und dem vom Verdampfer zum Verdichter unter dem Niederdruck strömende Kältemittel übertragen.

Das Kältemittel wird weiter in einer Hochdruckströmungsrichtung zu einem vom Regler gesteuerten Expansionsventil geführt, in dem das Kältemittel vom Hochdruck auf den Niederdruck abhängig von einem Regelwert entspannt wird. Das auf dem Niederdruck befindliche Kältemittel verdampft in dem Verdampfer bei Aufnahme von Quellwärme.

Dokument EP 1 026 459 A1 offenbart ein Kühlsystem vom Dampfkompressionstyp, das einen ersten Kältemitteltemperaturdetektor umfasst, der an einem Rohr angebracht ist, um die Temperatur des Kältemittels an der Seite eines Auslasses eines Verdampfers zu erfassen. Ein zweiter Kältemitteltemperaturdetektor ist an einem Rohr angebracht, um die Temperatur des Kältemittels an der Seite eines Einlasses eines Kompressors zu erfassen. Eine Umschaltsteuerung ist mit dem ersten und dem zweiten Kühlmitteltemperaturdetektor und einem Überhitzungssteuerventil verbunden und ändert/wählt eines der Kühlmitteltemperaturerfassungswertsignale von dem ersten und dem zweiten Kühlmitteltemperaturdetektor nach vorgegebenen Bedingungen aus. Ein Überhitzungssteuerventil stellt die Strömungsrate des in den Verdampfer strömenden Kältemittels so ein, dass die Kältemittelüberhitzung auf der Seite des Einlasses des Kompressors einen vorbestimmten Wert erreicht.

In Dokument WO 2020/071299 A1 wird eine Kältekreislaufvorrichtung offenbart, für die ein Einspritzrohr und ein sparsamer Wärmetauscher für einen Hauptkältemittelkreislauf vorgesehen sind. Ferner ist die Kältekreislaufvorrichtung mit einem Nebenkältemittelkreislauf versehen, der einen Nebennutzungsseiten-Wärmetauscher enthält. In der Kältekreislaufvorrichtung dient der nebennutzungsseitige Wärmetauscher als ein Verdampfer für ein Nebenkältemittel, um ein Hauptkältemittel zu kühlen, das in dem sparsamen Wärmetauscher gekühlt worden ist oder als Wärmestrahler für das Nebenkältemittel, um das Hauptkältemittel zu erwärmen, das in dem sparsamen Wärmetauscher gekühlt worden ist.

Dokument EP 2 000 751 A2 offenbart eine Kältemittelklimaanlage mit einem Kompressor, einem Raumwärmetauscher, einer ersten Druckreduziervorrichtung und einem Außenwärmetauscher, die in einem Kreislauf verbunden sind, zum Zuführen heißer Wärme von dem Raumwärmetauscher. Die Kältemittelklimaanlage weist i) einen ersten internen Wärmetauscher auf zum Austauschen von Kältemittelwärme zwischen dem Raumwärmetauscher und der ersten Druckreduziervorrichtung mit Kältemittelwärme zwischen dem Außenwärmetauscher und dem Kompressor, ii) einen Einspritzkreis zum Umleiten eines Teils des Kältemittels zwischen dem Raumwärmetauscher und der ersten Druckreduziervorrichtung, um es in eine Kompressionskammer innerhalb des Kompressors einzuspritzen, iii) eine Druckminderungsvorrichtung für die Injektion, die entlang des Injektionskreislaufs vorgesehen ist, und iv) einen zweiten inneren Wärmetauscher zum Austauschen von Wärme des Kältemittels, dessen Druck durch die Druckreduziervorrichtung zum Einspritzen mit Wärme des Kältemittels zwischen dem Raumwärmetauscher und der ersten Druckreduziervorrichtung reduziert wurde.

In der EP 1 965 160 A2 wird ein Verfahren zum Steuern einer Kälteanlage vorgesehen, welches ein Kältemittel, einen Verdampfer, einen Verdichter, einen Verflüssiger und einen elektronisch ansteuerbares Drosselorgan aufweist. Es erfolgt eine Überhitzungsregelung des Kältemittels am Verdampferausgang. Eine Sonderfunktionsregelung wird aktiviert, wenn sich die Kälteanlage in bestimmten Betriebsarten befindet. Die Sonderfunktionsregelung greift in die Überhitzungsregelung des Kältemittels am Verdampferausgang ein. Die Sonderfunktionsregelung wird beendet, wenn sich die Kälteanlage wieder in einem Normalbetrieb befindet.

EP 2 526 353 B1 offenbart ein Verfahren für die Steuerung und Regelung der Überhitzungstemperatur eines Kältemittels in einer Verdampfungseinrichtung im Kreislauf eines Anlagensystems einer Wärmepumpe oder Kühlanlage, das dadurch gekennzeichnet ist, dass für die Sollwert-Bestimmung für die Regelgröße eine virtuelle Energiestrom-Bilanz gebildet wird, wobei die virtuelle Energiestrom-Bilanz derart gebildet wird, dass sich die virtuelle Energiestrom-Bilanz in allen Arbeitspunkten der Wärmepumpe oder Kühlanlage näherungsweise proportional zur realen Energiestrom-Bilanz verhält, indem eine virtuelle Wärmeleistung der Verdampfungseinrichtung bestimmt wird, die funktionell abhängig ist von den bekannten Größen Überhitzungstemperatur, spezifische Wärmekapazität des Kältemittels und spezifische Enthalpie im Sattdampfzustand, Hub des Expansionsventils und einem Korrekturfaktor, welcher für jeden Arbeitspunkt des Expansionsventils gebildet wird.

Aus DE 101 59 892 A1 ist bei einer Kältemaschine bekannt, insbesondere bei einer Wärmepumpe, einen Rekuperator zu verwenden, womit bei niedrigen Außentemperaturen die Heizleistung auf baulich einfache Weise erhöht werden soll. Hierfür ist der Rekuperator derart dimensioniert, dass er bei niedrigen Verdampfungstemperaturen wenigstens etwa 15% der Heizleistung der Wärmepumpe vom flüssigen Kältemittel auf das gasförmige Kältemittel überträgt. Ein Einspritzventil spritzt flüssiges Kältemittel in den Verdichter, so dass die Verdichtungsendtemperatur unter 120 °C bleibt.

Eine Wärmepumpenanlage mit einem Kältemittelkreislauf ist aus DE 10 2005 061 480 B3 bekannt. Sie ist mit einem Verdichter, einem ersten Wärmeübertrager, einem Drosselorgan, einem Verdampfer und einer 4-2-Wegeventileinheit zum Umschalten zwischen einer ersten (Heizen) und einer zweiten Betriebsart (Kühlen) ausgestattet. Eine Strömungsrichtung des in dem Kältemittelkreislauf befindlichen Kältemittels kann derart umgeschaltet werden kann, dass der erste Wärmeübertrager in der ersten Betriebsart zum Verflüssigen des Kältemittels, und in der zweiten Betriebsart zum Verdampfen des Kältemittels dient, und der zweite Wärmeübertrager in der ersten Betriebsart zum Verdampfen des Kältemittels und in der zweiten Betriebsart zum Verflüssigen des Kältemittels dient, wobei der erste Wärmeübertrager im Kältemittelkreislauf so verschaltet ist, dass er in den beiden Betriebsarten Heizen und Kühlen als Gegenstrom-Wärmeübertrager arbeitet.

In einem Kältekreis mit einem Kältemittel, einem Verdampfer, einem Verdichter einem Verflüssiger und einem Drosselorgan wird beim Verdampfen des Kältemittels Energie aus der Umwelt, beispielsweise Außenluft bei Luft/Wasser-Wärmepumpen oder Sole bei Sole/Wasser-Wärmepumpen, auf einem vergleichsweise niedrigen Temperaturniveau an das Kältemittel übertragen, das Kältemittel wird im Verdichter unter Zuhilfenahme elektrischer Energie komprimiert und dann wird beim Verflüssigen des Kältemittels Energie dem Arbeitsmedium eines Wärmesenkenkreises, beispielsweise ein Heizkreis und/oder ein Warmwasserladekreis, auf einem vergleichsweise hohen Temperaturniveau übertragen.

Es ist bekannt, in einem normalen Heiz-Betrieb des Kältekreises das Drosselorgan derart zu regeln, dass sich eine Soll-Überhitzung des Kältemittels am Eintritt des Verdichters einstellt, welche einen möglichst großen Wirkungsgrad des Kältekreises gewährleistet, den Wirkungsgrad des Kältekreises also maximiert. Üblicherweise werden hierzu Soll-Überhitzungen zwischen 5 und 40 K angewendet. Für Kältekreise mit internem Wärmeübertrager ist für Arbeitspunkte mit hohen Druckdifferenzen ein Wirkungsgradmaximum bei Überhitzungen um 30 bis 40 K optimal.

Aufgrund physikalischer Eigenschaften von Gasen, vgl. bspw. die allgemeine Gasgleichung, geht eine Druckerhöhung des Gases, beispielsweise als Folge der Kompression des gasförmigen Kältemittels im Verdichter, mit einer Temperaturerhöhung einher. Weiterhin hat auch die Gastemperatur vor der Kompression Einfluss auf die Gastemperatur nach der Kompression, näherungsweise geht eine Gas-Temperaturerhöhung vor der Kompression in etwa auch mit einer Gas-Temperaturerhöhung nach der Kompression einher.

Zu berücksichtigen ist nun, dass zum Komponentenschutz des Verdichters Heißgastemperaturen am Austritt des Verdichters nicht überschritten werden dürfen, wobei diese Temperaturen absolut, d.h. für alle Betriebszustände geltend, oder relativ, d.h. in Abhängigkeit des Betriebszustandes, definiert sein können.

Vor diesem Hintergrund war es eine Aufgabe der vorliegenden Erfindung, eine Kompressionskälteanlage und ein Verfahren zum Regeln einer derartigen Kompressionskälteanlage anzugeben, die einen wirkungsgradoptimalen Betrieb unter Gewährleistung eines Schutzes der Komponenten ermöglichen.

Gelöst wir die Aufgabe durch die Verfahrensmerkmale des Anspruchs 1 sowie die Vorrichtungsmerkmale des Anspruchs 7.

Demnach wird ein Verfahren zum Regeln einer Kompressionskälteanlage mit einem Kältekreis, mit einem Kältemittel, einem Verdampfer, einem Verdichter, einem Verflüssiger, einem Drosselorgan, einem internen Wärmeübertrager zur Übertragung von Wärmeenergie des Kältemittels vor Eintritt in das Drosselorgan an das Kältemittel vor Eintritt in den Verdichter, und einer Steuereinheit a) zur Erfassung einer Überhitzung des Kältemittels bei Eintritt in den Verdichter, wobei die Überhitzung als eine Differenz einer Taupunkttemperatur zu einer Temperatur des Kältemittels definiert ist, und b) zur Regelung des Drosselorgans basierend auf der Überhitzung, vorgeschlagen. Das Verfahren umfasst die folgenden Schritte: Bestimmen einer ersten Soll-Überhitzung des Kältemittels bei Eintritt in den Verdichter, wobei die erste Soll-Überhitzung als Funktion eines Arbeitspunktes der Kompressionskälteanlage den Wirkungsgrad der Kompressionskälteanlage maximiert, Bestimmen einer zweiten Soll-Überhitzung des Kältemittels bei Eintritt in den Verdichter auf Grundlage einer maximalen zulässigen Heißgastemperatur am Austritt des Verdichters, und Regeln des Drosselorgans basierend auf dem niedrigeren Wert aus der ersten Soll-Überhitzung und der zweiten Soll-Überhitzung.

Indem zwei Soll-Überhitzungen bestimmt werden, wobei die Regelung die niedrigere der Soll-Überhitzungen zur Regelung der Kompressionskälteanlage heranzieht, wird bei Einhaltung der maximalen Heißgastemperatur am Verdichteraustritt dennoch eine wirkungsgradmaximierte Regelung der Kompressionskälteanlage ermöglicht. Die Regelung ist hierbei einfach zu implementieren, da lediglich der Sollwert für die Überhitzungsregelung gegebenenfalls anzupassen ist, dann nämlich, wenn die erste Soll-Überhitzung eine zu hohe Heißgastemperatur zur Folge hätte.

Vorzugsweise wird die zweite Soll-Überhitzung basierend auf einem kältetechnischen Modell, das einen Zusammenhang zwischen der Überhitzung am Eintritt des Verdichters und Heißgastemperatur am Austritt des Verdichters herstellt, bestimmt.

Die zweite Soll-Überhitzung kann beispielsweise kontinuierlich berechnet, insbesondere auf Basis von Messwerten und/oder Parametern der Kompressionskälteanlage, oder auch für sämtliche Betriebspunkte in Form einer Tabelle oder ähnlichem bereitgestellt werden. Dadurch kann der Datenverarbeitungsaufwand während des Betriebs gering gehalten werden.

Vorzugsweise enthält das kältetechnische Modell wenigstens die folgenden Eingangsgrößen: Niederdruck, Hochdruck, Drehzahl des Verdichters, oder die folgenden Eingangsgrößen: Taupunkttemperatur im Niederdruck, Siedepunkttemperatur im Hochdruck, Drehzahl des Verdichters.

Vorzugsweise umfasst das kältetechnische Modell eine lineare Funktion quadratischer Ordnung der Siedepunkttemperatur im Hochdruck und der Taupunkttemperatur im Niederdruck.

Vorzugsweise wird die maximal zulässige Heißgastemperatur am Austritt des Verdichters als eine Temperatur festgelegt, die unterhalb einer für den Verdichter festgelegten, insbesondere durch den Hersteller festgelegten, Heißgastemperaturgrenze liegt.

Vorzugsweise erfolgt das Regeln des Drosselorgans ferner basierend auf einer aktuell gemessenen Heißgastemperatur.

Es hat sich gezeigt, dass die modellbasierte Berechnung fehlerhaft bezüglich des Zeitverhaltens, bezüglich Toleranzen bei der Erfassung und Verarbeitung der einbezogenen Prozesswerte, Komponententoleranzen (Verdichter, Kältemittel) und/oder Umgebungsbedingungen, z.B. Maschinenraumtemperatur, sein kann, so dass eine Korrektur dieser Berechnung basierend auf einer Erfassung und Einbeziehung der tatsächlichen Heißgastemperatur hilfreich ist.

In einem anderen Aspekt wird die Aufgabe durch eine Kompressionskälteanlage mit einem Kältekreis mit einem Kältemittel, einem Verdampfer, einem Verdichter, einem Verflüssiger, einem Drosselorgan, einem internen Wärmeübertrager zur Übertragung von Wärmeenergie des Kältemittels vor Eintritt in das Drosselorgan an das Kältemittel vor Eintritt in den Verdichter, und einer Steuereinheit a) zur Erfassung einer Überhitzung des Kältemittels bei Eintritt in den Verdichter, wobei die Überhitzung als eine Differenz einer Taupunkttemperatur zu einer Temperatur des Kältemittels definiert ist, und b) zur Regelung des Drosselorgans basierend auf der Überhitzung gelöst, wobei die Steuereinheit ausgebildet ist zum: Bestimmen einer ersten Soll-Überhitzung des Kältemittels bei Eintritt in den Verdichter, wobei die erste Soll-Überhitzung als Funktion eines Arbeitspunktes der Kompressionskälteanlage den Wirkungsgrad der Kompressionskälteanlage maximiert, Bestimmen einer zweiten Soll-Überhitzung des Kältemittels bei Eintritt in den Verdichter auf Grundlage einer maximalen zulässigen Heißgastemperatur am Austritt des Verdichters, und Regeln des Drosselorgans basierend auf dem niedrigeren Wert aus der ersten Soll-Überhitzung und der zweiten Soll-Überhitzung.

Die erfindungsgemäße Kompressionskälteanlage ermöglicht das Erreichen der gleichen Vorteile wie das erfindungsgemäße Verfahren. Ebenso ist eine Kombination mit sämtlichen als bevorzugt ausgeführten Ausgestaltungen des Verfahrens mit Vorteil möglich.

Vorzugsweise weist das Kältemittel einen Temperaturglide auf, wobei das Kältemittel insbesondere R454C aufweist oder daraus besteht oder Komponenten wie R32 oder R1234yf enthält.

Gemäß einem weiteren Aspekt wird eine Wärmepumpe, insbesondere eine im Inneren eines Gebäudes aufgestellte Wärmepumpe, mit einer erfindungsgemäßen Kompressionskälteanlage vorgeschlagen.

Die Figuren zeigen ein Ausführungsbeispiel:
- Fig. 1: Wärmepumpe 100 mit einem Dampfkompressionskreislauf 200
- Fig. 2: log p / h - Diagramm des Dampfkompressionsprozesses mit Rekuperator 250

Fig. 1 zeigt schematisch und exemplarisch eine Wärmepumpe 100. Die Wärmepumpe 100 besteht im Wesentlichen aus einem eine Kompressionskälteanlage bildenden Dampfkompressionssystem 200, welches folgende Komponenten enthält:
- Einen Verdichter 210 zum Verdichten des überhitzten Kältemittels,
- einen Verflüssiger 220, mit einem kältemittelseitigem Verflüssigereintritt 221 und einem Verflüssigeraustritt 222 zur Übertragung von Wärmeenergie Q_{H} aus dem Dampfkompressionssystem 200 an ein Heizmedium eines Heizsystems 400, mit einem Heizmediumeintritt 401, einem Heizmediumaustritt 402 und einer Heizmediumpumpe 410, zu einer Gebäudeheizung oder ein System zur Warmwassererhitzung,
- vorteilhaft einen Kältemittelsammler 260, welcher als Kältemittelreservoir zum Ausgleich von betriebsbedingungsabhängig unterschiedlich hohen Kältemittelmengenbedarfen verwendet wird,
- ein als Expansionsventil ausgebildetes Drosselorgan 230 zum Expandieren des Kältemittels,
- einen Verdampfer 240, mit einem Verdampfereinlass 241, zur Übertragung von Quellenenergie Q_{Q} aus einem Wärmequellensystem 300, mit einem Wärmequelleinlass 320 und einem Wärmequellauslass 310, wobei das Wärmequellsystem 300 insbesondere ein Solesystem sein kann, welches Wärmeenergie Q_{Q} aus dem Erdreich aufnimmt oder ein Luftsystem, welches Wärmeenergie Q_{Q} aus der Umgebungsluft aufnimmt und an das Dampfkompressionssystem 200 abgibt oder eine beliebige andere Wärmequelle,
- einen Rekuperator als Beispiel eines internen Wärmeübertragers 250, welcher dazu bestimmt ist, innere Wärmeenergie Qᵢ zwischen dem vom Verflüssiger 220 zum Expansionsventil 230 strömenden Kältemittel auf das vom Verdampfer 240 zum Verdichter 210 strömende Kältemittel zu übertragen und
- ein Kältemittel, insbesondere ein Kältemittelgemisch aus wenigsten zwei Stoffen oder zwei Kältemitteln welches in einer Strömungsrichtung S_{HD} und S_{ND} durch den Dampfkompressionskreis 200 strömt, wobei im Dampfkompressionskreislauf 200 Kältemitteldampf durch den Verdichter 210 auf einen Hochdruck HD gebracht wird und zu einem Verflüssiger 220 geführt ist, wobei ein Hochdruckpfad mit der Hochdruckströmungsrichtung S_{HD} vom Verdichter 210 bis zum Expansionsventil 230 gebildet ist. Nach dem Expansionsventil 230 bis zum Verdichter 210 ist ein Niederdruckpfad mit einer Niederdruckströmungsrichtung S_{ND} des Kältemittels gebildet, in dem der Verdampfer 240 liegt.

Die folgend aufgelisteten Aktoren sind vorteilhaft zumindest teilweise mit dem Regler über eine Datenverbindung 510, die per Kabel, Funk oder andere Technologien erfolgen kann, verbunden: Verdichter 210, Heizmediumpumpe 410, Solepumpe 330, Expansionsventil 230, Verdichtereintrittstemperatursensor 501, Niederdrucksensor 502, Hochdrucksensor 503 Heißgastemperatursensor 504, Rekuperatoreintrittstemperatursensor 505 Rekuperatoraustrittstemperatursensor 506 und /oder Verdampferaustrittstemperatursensor 508. Zusätzlich oder alternativ kann ein in der Fig. 1 nicht gezeigter Verdampfereintrittstemperatursensor die Temperatur am Verdampfereinlass 241 bestimmen.

In dem in Fig. 1 gezeigten Beispiel ist die Wärmepumpe 100 als Sole-Wärmepumpe gezeigt. Natürlich sind analoge Betrachtungen und Vorteile mit Luft-/Wasser-Wärmepumpen erreichbar. Insbesondere bei Luft-Wärmepumpen ist anstelle des Solekreises mit Solepumpe 330 ein Ventilator/Lüfter als Wärmequelle angeordnet.

Der Verdichter 210 dient zur Kompression des überhitzten Kältemittels von einem Eintrittsanschluss 211 auf einen Verdichteraustrittsdruck P_{Va} bei einer Verdichteraustrittstemperatur T_{Va} am Verdichteraustritt 212. Der Verdichter 210 enthält üblicher Weise eine Antriebseinheit mit einem Elektromotor, eine Kompressionseinheit und vorteilhaft kann der Elektromotor drehzahlvariabel betrieben werden. Die Kompressionseinheit kann als Rollkolbeneinheit, Scrolleinheit oder anders ausgeführt sein. Am Verdichteraustritt 212 ist das komprimierte überhitzte Kältemittel beim Verdichteraustrittsdruck P_{Va} auf einer höheren Drucklage, insbesondere einem Hochdruck HD, als am Eintrittsanschluss 211 mit einem Verdichtereintrittsdruck P_{Ve}, insbesondere einem Niederdruck ND, bei einer Verdichtetereintrittstemperatur T_{VE}, was den Zustand des Kältemittels am Eintrittsanschluss 211 bei Eintritt in eine Kompressionskammer beschreibt.

Im Verflüssiger 220 erfolgt die Übertragung von Wärmeenergie Q_{H} vom Kältemittel des Dampfkompressionssystem 200 an ein Heizmedium des Wärmesenkensystems 400. Zunächst findet im Verflüssigter 220 die Enthitzung des Kältemittels statt, wobei überhitzter Kältemitteldampf durch eine Temperaturreduzierung einen Teil seiner Wärmeenergie an das Heizmedium des Wärmesenkensystems 400 überträgt.

Nach der Enthitzung des Kältemitteldampfes erfolgt vorteilhaft im Verflüssiger 220 eine weitere Wärmeübertragung Q_{H} durch Kondensation des Kältemittels beim Phasenübergang von der Gasphase des Kältemittels auf die Flüssigphase des Kältemittels. Dabei wird weitere Wärme Q_{H} vom Kältemittel aus dem Dampfkompressionssystem 200 an das Heizmedium des Wärmesenkensystems 400 übertragen.

Der sich im Verflüssiger 220 einstellende Hochdruck HD des Kältemittels korrespondiert im Betrieb des Verdichters 210 in etwa mit einem Kondensationsdruck des Kältemittels bei einer Heizmediumtemperatur T_{WS} im Wärmesenkensystem.

Das Heizmedium, insbesondere Wasser, wird mittels einer Heizmediumpumpe 410 durch das Wärmesenkensystem 400 in einer Richtung SW durch den Verflüssiger 220 gefördert, dabei wird die Wärmeenergie Q_{H} vom Kältemittel auf das Heizmedium übertragen.

Im nachfolgenden Sammler 260 wird aus dem Verflüssiger 220 austretendes Kältemittel gespeichert, welches abhängig vom Betriebspunkt des Dampfkompressionskreises 200 nicht in das zirkulierende Kältemittel eingespeist werden soll. Wird aus dem Verflüssiger 220 mehr Kältemittel eingespeist, als durch das Expansionsventil 230 weitergeleitet wird, füllt sich der Sammler 260, anderenfalls wird er leerer oder entleert.

Im nachfolgenden Rekuperator 250, der auch als interner Wärmeübertrager bezeichnet werden kann, wird interne Wärmeenergie Qᵢ vom unter dem Hochdruck HD stehenden Kältemittel, welches vom Verflüssiger 220 zum Expansionsventil 230 in einer Hochdruck-Strömungsrichtung S_{HD} strömt, auf das unter dem Niederdruck ND strömende Kältemittel übertragen, welches vom Verdampfer zum Verdichter in einer Niederdruckströmungsrichtung S_{ND} strömt, übertragen. Dabei wird das vom Verflüssiger zum Expansionsventil 230 strömende Kältemittel in vorteilhafter Weise unterkühlt.

Zunächst strömt das Kältemittel durch einen Expansionsventileintritt 231 in das Expansionsventil ein. Im Expansionsventil 230 erfolgt eine Drosselung des Kältemitteldruckes vom Hochdruck HD auf den Niederdruck ND, indem das Kältemittel vorteilhaft eine Düsenanordnung oder Drossel mit einem vorteilhaft variablem Öffnungsquerschnitt passiert, wobei der Niederdruck vorteilhaft in etwa einem Saugdruck des Verdichters 210 entspricht. Anstelle eines Expansionsventils 230 kann auch eine andere beliebige Druckminderungseinrichtung eingesetzt sein. Vorteilhaft sind Druckminderungsrohre, Turbinen oder andere Entspannungsvorrichtungen.

Ein Öffnungsgrad des Expansionsventils 230 wird durch einen Elektromotor, der üblicherweise als Schrittmotor ausgeführt ist eingestellt, welcher durch die Steuereinheit oder Regelung 500 gesteuert wird. Dabei wird der Niederdruck ND beim Expansionsventilaustritt 232 des Kältemittels aus dem Expansionsventil 230 so gesteuert, dass der sich einstellende Niederdruck ND des Kältemittels im Betrieb des Verdichters 210 in etwa mit dem Verdampfungsdruck des Kältemittels mit der Wärmequellenmedientemperatur T_{WQ} korrespondiert. Vorteilhaft wird die Verdampfungstemperatur des Kältemittels wenige Kelvin unterhalb der Wärmequellenmedientemperatur T_{WQ} liegen, damit die Temperaturdifferenz eine Wärmeübertragung treibt.

Im Verdampfer erfolgt eine Übertragung von Verdampfungswärmeenergie Q_{V} vom Wärmequellenfluid des Wärmequellensystems 300, welches ein Solesystem, ein Erdwärmesystem zur Nutzung von Wärmeenergie Q_{Q} aus dem Erdreich, ein Luftsystem zur Nutzung von Energie Q_{Q} aus der Umgebungsluft oder eine andere Wärmequelle sein, die die Quellenergie Q_{Q} an das Dampfkompressionssystem 200 abgibt.

Das in den Verdampfer 240 einströmende Kältemittel reduziert beim Durchströmen des Verdampfers 240 durch Wärmeaufnahme Q_{Q} seinen Nassdampfanteil und verlässt den Verdampfer 240 vorteilhaft mit einem geringen Nassdampfanteil oder vorteilhaft auch als überhitztes gasförmiges Kältemittel. Das Wärmequellenmedium wird mittels einer Solepumpe 330 bei Sole - Wasser-Wärmepumpen oder einem Außenluftventilator bei Luft/Wasser-Wärmepumpen durch den Wärmequellenmedienpfad des Verdampfers 240 gefördert, wobei beim Durchströmen des Verdampfers dem Wärmequellenmedium die Wärmeenergie Q_{Q} entzogen wird.

Im Rekuperator 250 wird Wärmeenergie Qᵢ zwischen dem vom Verflüssiger 220 zum Expansionsventil 230 strömenden Kältemittel auf das vom Verdampfer 240 zum Verdichter 210 strömende Kältemittel übertragen, wobei das vom Verdampfer 240 zum Verdichter 210 strömende Kältemittel insbesondere weiter überhitzt.

Dieses überhitzte Kältemittel, welches mit einer Überhitzungstemperatur T_{Ke} aus dem Rekuperator 250 austritt, wird zum Kältemitteleintrittsanschluss 211 des Verdichters 210 geleitet.

Der Rekuperator 250 ist im Dampfkompressionskreis 200 eingesetzt, um den Gesamt - Wirkungsgrad als Quotient aus abgegebener Heizleistung Q_{H} und aufgenommener elektrischer Leistung Pₑ zum Antrieb des Verdichtermotors zu erhöhen.

Zu diesem Zweck wird dem Kältemittel, welches im Verflüssiger 220 Wärmeenergie Q_{H} auf einem wärmesenkenseitigen Temperaturniveau an das Heizmedium abgibt, im Hochdruckpfad des Rekuperators 250 durch Unterkühlung weitere Wärmeenergie Qᵢ entzogen.

Der innere Energiezustand des Kältemittels beim Eintritt in den Verdampfer 240 ist durch diesen Wärmeentzug Qᵢ reduziert, sodass das Kältemittel bei gleichem Verdampfungstemperaturniveau mehr Wärmeenergie Q_{Q} aus der Wärmequelle 300 aufnehmen kann.

Anschließend wird dem Kältemittel, nach dem Verdampferaustritt 242 aus dem Verdampfer 240, im Niederdruckpfad bei Niederdruck ND und bei einer Niederdrucktemperatur entsprechend einer Verdampferaustrittstemperatur T_{Va} am Eintritt in den Rekuperator 250 die im Hochdruckpfad entzogene Wärmeenergie Qᵢ wieder zugeführt. Die Zuführung der Energie bewirkt vorteilhat eine Reduzierung des Nassdampfanteils auf einen Zustand ohne Nassdampfanteil. Die Überhitzung wird durch weitere Energiezuführung sichergestellt.

Des Weiteren sind zur Erfassung des Betriebszustandes des Dampfkompressionssystems 200 vorteilhaft folgende Sensoren angeordnet, mit denen insbesondere zur Absicherung und Optimierung der Betriebsbedingungen des Dampfkompressionssystems 200, insbesondere bei Betriebszustandsänderungen, eine modellbasierte Vorsteuerung umgesetzt ist.

Einerseits erfolgt vorteilhaft mit Hilfe der durch Sensoren erfassten Prozesswerte eine Absicherungen bezüglich zulässiger Arbeitsbereiche der Komponenten wie insbesondere dem Verdichter 210, andererseits erfolgen basierend auf den Sensordaten modellbasierte Vorsteuerungen insbesondere einer Drehzahl des Verdichters 210 und/oder einem Ventilöffnungsgrad des Expansionsventils, so dass die Regler zur Ausregelung einer sich dennoch, durch die Vorsteuerung aber kleineren, Regelabweichung nur noch kleinere Korrekturen durchführen muss:
- Ein Hochdrucksensor 503 vorteilhaft zur Erfassung des Hochdrucks HD des Kältemittels am Verdichteraustritt 212 oder zwischen dem Verdichteraustritt 212 und dem Expansionsventileintritt 231,
- ein Heißgastemperatursensor 504 vorteilhaft zur Erfassung einer Heißgastemperatur T_{HG} des Kältemittels am Verdichteraustritt 212, oder im Kältekreisabschnitt zwischen dem Verdichteraustritt 212 und dem Verflüssigereintritt 221,
- ein Innentemperatursensor 506 vorteilhaft zur Erfassung der Innentemperatur T_{Ie} des Kältemittels zwischen dem hochdruckseitigem internen Rekuperatorauslass 252 des Kältemittels aus dem Rekuperator 250 und dem Expansionsventileitritt 231. Die Innentemperatur ist vorteilhaft auch als "Rekuperatoraustrittstemperatur Hochdruckpfad" benannt und
- vorteilhaft ein Rekuperatorinnentemperatursensor 505. Der Rekuperatorinnentemperatursensor 505 erfasst vorteilhaft Verflüssigeraustrittstemperatur T_{FA} des Kältemittels in der Strömungsrichtung am Verflüssigeraustritt oder dem hochdruckseitigen Rekuperatoreintritt und daher wird vorteilhaft die Verflüssigeraustrittstemperatur T_{FA} vom Rekuperatorinnentemperatursensor 505 gemessen.

Die folgenden Sensoren sind insbesondere für die Durchführung des erfindungsgemäßen Verfahrens vorteilhaft:
- Ein Niederdrucksensor 502 zur Erfassung des Niederdrucks ND des Kältemittels am Verdichtereintritt 211, oder zwischen dem Expansionsventil 230 und dem Verdichtereintritt 211,
- ein Verdampferaustrittstemperatursensor 508 zur Erfassung der Verdampferaustrittstemperatur T_{Va} des Kältemittels am Verdampferaustritt 242 oder zwischen dem Verdampferaustritt 242 und dem niederdruckseitigen Eintritt des Kältemittels in den Rekuperatoreinlass 251 des Rekuperators 250 und
- ein Niederdrucktemperatursensor 501 misst vorteilhaft eine Verdichtereintrittstemperatur oder dient vorteilhaft zur Erfassung der Kältemittelniederdrucktemperatur T_{ND} oder vorteilhaft einer Verdichtereintrittstemperatur T_{KE} am Verdichtereintritt 211, oder zwischen dem niederdruckseitigem Rekuperatorauslass 252 des Kältemittels aus dem Rekuperator 250 und dem Verdichtereintritt 211.

Die Prozessgröße, welche einen maßgeblichen Einfluss auf den Gesamt - Wirkungsgrad des Dampfkompressionskreises 200 als Quotient zwischen der vom Dampfkompressionskreis 200 übertragenen Heizleistung Q_{H} zu einer vom Verdichter 210 aufgenommenen elektrischen Leistung Pₑ hat, ist die Überhitzung des Kältemittels am Verdichtereintritt 211. Zur Einhaltung zulässiger Verdichter - Betriebsbedingungen werden vorteilhaft allerdings Beschränkungen bezüglich des erlaubten Überhitzungsbereiches des Kältemittels am Verdichtereintritt eingehalten. Zu niedrige Überhitzungen gefährden insbesondere die Schmiereigenschaften des Maschinenöls, zu hohe Überhitzungen bewirken insbesondere eine zu hohe Heißgastemperatur.

Die Überhitzung beschreibt die Temperaturdifferenz zwischen der erfassten Verdichtereintrittstemperatur T_{KE} des Kältemittels und der Verdampfungstemperatur des Kältemittels bei gesättigtem Dampf.

Vorzugsweise wird die Verdichtereintrittsüberhitzung derart geregelt, dass kein Kondensat durch Taupunktunterschreitung des in der Umgebungsluft enthaltenden Wasserdampfanteils an Komponenten des Kältekreises insbesondere im Abschnitt zwischen Kältemittelaustritt des Rekuperators 252 und Verdichtereintritt 211 ausfällt. Der Kältekreisabschnitt zwischen Verdampferaustritt 242 und Rekuperatoreintritt 251 ist zwar üblicherweise kälter, weil dieser typischerweise nur ein kurzer Rohrabschnitt ist, ist eine bessere Isolierung im Vergleich zu dem Abschnitt zwischen Kältemittelaustritt des Rekuperators 252 und Verdichtereintritt 211 möglich. Beispielsweise sitzt an der Stelle des Verdichtereintritts 211 am Verdichter der Kältemittelabscheider, der geschützt werden soll. Dieser kann schlecht eingehaust werden, so dass hier die Temperatur so hochgehalten werden soll, dass nichts kondensiert. Die Problematik der Kondensation tritt auf der Hochdruckseite im Regelfall nicht auf. Auch die Passage zwischen hochdruckseitigem Rekuperatoraustritt 252 und Eintritt in das Expansionsventil 231 kühlt regelmäßig in Abhängigkeit des Betriebspunktes bei idealen Wärmeübertragungsbedingungen im Rekuperator 250 auf das Temperaturniveau des Kältemittels am Verdampferaustritt 242 ab. Da aber auch diese Passage typischerweise kurz ist und man kann sie sehr gut isolieren kann, ist auch dieser Abschnitt im Regelfall nicht problematisch. Es sollte jedoch beachtet werden, dass das Verfahren einen Kondensatabfall grundsätzlich über den gesamten Kreislauf der Wärmepumpe verhindern kann.

Wenn - zum Zwecke eines Zahlenbeispiels - ein Verdampfungstemperaturniveau von ca. -10°C angenommen wird und die Temperatur am Soleeintritt 330 bei etwa -10°C, am Soleaustritt 310 etwa -13°C und am Verdichtereintritt 5°C beträgt, beträft die Überhitzung 15K.

Vorteilhaft sind bei vielen Anlagen Raumtemperatursensor und Raumfeuchtesensor, die eine genaue Bestimmung der Auskondensierungsbedingungen der Luft ermöglicht, bspw. Liegt bei 21°C und 60% rel. Feuchte die Kondensationstemperatur im Bereich von 13°C. Unter diesen Bedingungen findet also, so lange die Rohrtemperatur über 13°C zuzüglich gegebenenfalls einen Puffer, bspw. 1K, keine Kondensation statt.

An dem selbstverständlich nicht einschränkenden Zahlenbeispiel festgehalten, wird nun die Erzielung einer Überhitzung von 15 K bei einer Verdichtereintrittstemperatur von 5°C erreicht. Diese Temperatur liegt unter den 13°C, die für die aktuellen Umgebungsbedingungen als Kondensationstemperatur des in der Umgebungsluft befindlichen Wasserdampfanteils bestimmt ist. Demnach findet Kondensation statt. Soll die Verdichtereintrittstemperatur wenigstens 14°C, d.h. Kondensationstemperatur plus Puffer, betragen, muss die Überhitzung um 9K größer werden, d.h. eine Überhitzung von 24K eingehalten werden.

Grenzwerte, insbesondere für die Überhitzung, legen arbeitspunktabhängig den zulässigen Überhitzungsbereich der Komponenten am Verdichtereintritt 211 fest. Weiterhin bestehen aber auch Abhängigkeiten zwischen der Verdichtereintrittsüberhitzung dT_{ÜE} und dem Gesamtwirkungsgrad des Dampfkompressionskreises 200 oder auch zwischen Verdichtereintrittsüberhitzung dT_{ÜE} und einer Stabilität S eines Regelwertes R vorteilhaft bei der Ausregelung der Verdichtereintrittsüberhitzung.

Zur Berücksichtigung all dieser Anforderungen werden vorteilhaft in Abhängigkeit des Arbeitspunktes des Dampfkompressionskreises 200, die Wärmequellenmedientemperatur, die Heizmediumtemperatur, die Verdichterleistung Pₑ und Zielwerte Z oder der Zielwert Z für eine Berechnung der Verdichtereintrittsüberhitzung dT_{ÜE} herangezogen. Alternativ oder zusätzlich kann aus den vom Arbeitspunkt abhängigen Kältekreis-Messgrößen wie Wärmequellenmedientemperatur, Heizmediumtemperatur, Verdichterleistung Pₑ und parametrierbaren, also an das Verhalten der jeweiligen Kältekreiskomponenten angepasste Koeffizienten eine Berechnung des Zielwertes Z als Vorgabewert für die Verdichtereintrittsüberhitzung dT_{ÜE} durchgeführt werden. Im einfachsten Fall ist der Zielwert für die Verdichtereintrittsüberhitzung dT_{ÜE} unabhängig von allen Betriebsbedingungen konstant, z.B. 10 Kelvin. Bei einer komplexeren Anpassung wird er als Funktion einer Arbeitspunktgröße, z.B. der Verdichterleistung Pₑ variiert oder bei noch komplexerer Anpassung variiert er als Funktion mehrerer Arbeitspunktgrößen.

Es wird eine Regelabweichung der Verdichtereintrittsüberhitzung dT_{ÜE} und eine Regelabweichung der Verdampferaustrittsüberhitzung dT_{ÜA} miteinander gewichtet kombiniert, woraus im Regler 500 eine Gesamtregelabweichung berechnet wird, welche zur Regelung des Dampfkompressionskreises 200 eingespeist wird. Vorteilhaft präziser werden zunächst die Regelabweichungen von der Verdichtereintrittsüberhitzung dT_{ÜE} und Verdampferaustrittsüberhitzung dT_{ÜA} durch die Bildung der Differenzen zwischen den jeweiligen Messwerten und Zielwerten gebildet.
- Regelabweichung der Verdichtereintrittsüberhitzung dT_{ÜE} = Messwert Verdichtereintrittsüberhitzung - Zielwert Verdichtereintrittsüberhitzung Z_{TÜE}
- Regelabweichung der Verdampferaustrittsüberhitzung dT_{ÜA} = Messwert Verdampferaustrittsüberhitzung - Zielwert Verdampferaustrittsüberhitzung Z_{TÜA}

Dann wird vorteilhaft aus dem gewichteten Einfluss von der Regelabweichung der Verdichtereintrittsüberhitzung dT_{ÜE} und dem gewichteten Einfluss der Regelabweichung der Verdampferaustrittsüberhitzung dT_{ÜA} im Regler 500 die Gesamtregelabweichung berechnet, welche zur Regelung des Dampfkompressionskreises 200 eingespeist wird.

Beim Dampfkompressionskreis 200 passiert das Kältemittel nach der Entspannung durch das Expansionsventil 230 zwei sequentiell angeordnete Wärmeübertrager, den Verdampfer 240 und den Rekuperator 250 in welchen dem Kältemittel Wärmeenergie Q_{Q} und Qᵢ zugeführt wird.

Im Verdampfer 250 wird dem Kältemittel Quellwärmeenergie Q_{Q} aus dem Wärmequellsystem 300 zugeführt. Das Temperaturniveau der zugeführten Quellwärme Q_{Q} ist auf einem Temperaturniveau der Wärmequelle, insbesondere wie des Erdreiches oder der Außenluft.

In dem in Kältemittel Hochdruck-Strömungsrichtung S_{HD} nachfolgenden Rekuperator 250 wird dem Kältemittel Wärmeenergie Qᵢ nach Verlassen des Verflüssigers 220 entzogen. Das Temperaturniveau des Kältemittels am Austritt des Verflüssigers stellt sich in etwa auf Höhe der Rücklauftemperatur des Heizmediums ein.

Diese Verschaltung des Verdampfers 240 mit dem Rekuperator 250 in Reihe hat einen entscheidenden Einfluss auf die Übertragungsfunktion der Regelstrecke für die Regelung Verdichtereintrittsüberhitzung dT_{ÜE}.

Der Regelwert R ist vorteilhaft die gewichtete Verknüpfung der Regelabweichung der Verdichtereintrittsüberhitzung dT_{ÜE} mit der Regelabweichung der Verdampferaustrittsüberhitzung.

Aktoren oder Betriebszustandsgrößen mit einem Einfluss auf den Regelwert R, insbesondere der Verdichtereintrittsüberhitzung dT_{ÜE}, sind im betreffenden Dampfkompressionskreis 200 die Verdichterdrehzahl und/oder den Öffnungsgrad des Expansionsventils 230, womit auch vorteilhaft der Niederdruck ND und das Verdampfungstemperaturniveau bestimmt sind.

Besonders vorteilhaft haben Aktoren Einfluss auf den Regelwert R, insbesondere auf die gewichtete Verknüpfung der Regelabweichung der Verdichtereintrittsüberhitzung mit der Regelabweichung der Verdampferaustrittsüberhitzung. Im betreffenden Dampfkompressionskreis 200 sind insbesondere der Verdichter 210 durch die Variation der Verdichterdrehzahl und das Expansionsventil 230 durch Beeinflussung des Öffnungsgrades solche Aktoren. Diese beiden Aktoren beeinflussen den Niederdruck ND und das Verdampfungstemperaturniveau.

Hierbei sind nicht alle Einflüsse gewünscht. So verändert vorteilhaft und beispielsweise eine Änderung der Verdichterdrehzahl zur Einregelung der gewünschten Heizleistung ohne weitere kompensatorische Änderungen des Öffnungsgrades des Expansionsventils den Regelwert R in unerwünschte Bereiche, sodass eine mit der Verdichterdrehzahländerung einhergehende modellbasiert unterstützte Öffnungsgradänderung des Expansionsventils zur Einregelung von R vorteilhaft, gegebenenfalls sogar erforderlich ist.

Vorteilhaft wird im Dampfkompressionskreis 200 die Verdichterdrehzahl so eingestellt, dass die vom Dampfkompressionskreis 200 an das Heizmedium übertragene Heizleistung QH dem angeforderten Zielwert Z entspricht. Zur Einhaltung dieser Vorgabe ist eine Beeinflussung der Verdichterdrehzahl zur Regelung der Verdichtereintrittsüberhitzung dT_{ÜE} vorteilhaft untergeordnet oder nicht angebracht.

Vorteilhaft wird der Öffnungsgrad des Expansionsventils 230 als Stellwert für die Regelung der Verdichtereintrittsüberhitzung dT_{ÜE} verwendet. Der Einfluss des Öffnungsgrades des Expansionsventils 230 auf die Verdichtereintrittsüberhitzung dT_{ÜE} vollzieht sich wie folgt:
Das Expansionsventil 230 agiert als Düse mit elektromotorisch verstellbarem Düsenquerschnitt, bei welchem üblicherweise mittels eines Schrittmotors eine nadelförmige Düsennadel per Gewinde in einen Düsensitz gefahren wird.

Der Kältemitteldurchsatz durch das Expansionsventil ist bei Betrieb mit flüssigem Kältemittel am Expansionsventileintritt 231 in etwa proportional zur Quadratwurzel des Druckunterschiedes zwischen dem Expansionsventileintritt 231 und -austritt 232 multipliziert mit einem aktuellen relativen Wert des Düsenquerschnitts oder Öffnungsgrads und vorteilhaft einer vom Kältemittel - und einer Geometrie des Expansionsventils 230 abhängigen Konstante.

Da bei einer in einem Arbeitspunkt mit einer als konstant angenommenen Verdichterdrehzahl und einer als konstant angenommenen Heizmediumtemperatur TWS auch der korrespondierende Hochdruck HD des Kältemittels beim Eintritt in das Expansionsventil 230 als konstant angenommen werden kann, beeinflusst der Öffnungsgrad des Expansionsventil 230 maßgeblich nur den Niederdruck ND, also des Austrittsdruck aus dem Expansionsventil 230.

Wird der Öffnungsgrad des Expansionsventils 230 verringert, so passiert weniger Kältemittel bei konstantem Hochdruck HD und zunächst noch konstantem Niederdruck ND das Expansionsventil 230. Da der Verdichter 210 aber weiterhin zunächst den gleichen Kältemittelmassenstrom fördert, wird in Hochdruck-Strömungsrichtung S_{HD} durch das Expansionsventil 230 weniger Kältemittel zugeführt, als vom Verdichter 210 abgesaugt wird.

Da es sich bei Kältemitteldampf um ein kompressibles Medium handelt, sinkt dann der Niederdruck ND auf der Niederdruckseite des Dampfkompressionskreises 200. Bei sinkendem Niederdruck ND sinkt in etwa proportional der Massenstrom von Kältemittel durch den Verdichter 210, da dessen Förderleistung sich angenähert als Rauminhalt / Zeit beschreiben lässt, bedingt durch insbesondere die Kolbenhübe, und es stellt sich ein entsprechend reduzierter Niederdruckwert ND ein, bei welchem der durch das Expansionsventil 230 zugeführte Kältemittelmassenstrom gleich dem vom Verdichter 210 abgeführten Kältemittelmassenstrom ist.

Wird der Öffnungsgrad des Expansionsventils 230 vergrößert, so passiert mehr Kältemittel bei konstantem Hochdruck HD und zunächst noch konstantem Niederdruck ND das Expansionsventil 230. Da der Verdichter 210 aber weiterhin zunächst den gleichen Kältemittelmassenstrom fördert, wird der Niederdruckseite ND des Kältekreises durch das Expansionsventil 230 mehr Kältemittel zugeführt, als vom Verdichter 210 abgesaugt wird. Da es sich beim Kältemitteldampf um ein kompressibles Medium handelt, steigt der Niederdruck ND auf der Niederdruckseite des Dampfkompressionskreises 200. Bei steigendem Niederdruck ND steigt die Massenstromförderleistung des Verdichters 210 in etwa proportional, da dessen Förderleistung sich angenähert als Rauminhalt / Zeit beschreiben lässt, und es stellt sich ein entsprechend erhöhter Niederdruck ND ein, bei welchem der durch das Expansionsventil 230 zugeführte Kältemittelmassenstrom gleich dem vom Verdichter 210 abgeführte Kältemittelmassenstrom ist.

Der Niederdruck ND wiederum beeinflusst maßgeblich die Wärmeübertragung zwischen Wärmequellenmedium und Kältemittel im Verdampfer 240. Der Wärmestrom Q_{Q} aus dem Wärmequellsystem 300 wird zwischen dem Wärmequellmedium und dem Kältemittel mit unterschiedlicher Temperatur übertragen, wobei der Wärmestrom Q_{Q} dabei abhängig vom der Temperaturdifferenz zwischen dem Wärmequellmedium und dem Kältemittel und dem Wärmeübergangswiderstand einer Wärmeübertragungsschicht des Verdampfers 240 ist.

Der Wärmeübergangswiderstand zwischen Wärmequellenmedienpfad des Verdampfers und Kältemittelpfad des Verdampfers ist in einem jeweiligen Dampfkompressionskreis 200 als in etwa konstant anzunehmen. Daher ist die Größe der Wärmeübertragungsleistung im Verdampfer 240 maßgeblich abhängig vom Integral der Temperaturdifferenzen aller Flächenelemente der Wärmeübertragungsschicht.

Um ein hinreichendes Maß von Wärmeenergie Q_{Q} vom Wärmequellesystem 300 an das Kältemittel übertragen zu können, muss sichergestellt sein, dass die Temperatur des Wärmequellenmediums in möglichst allen Flächenelementen der Übertragungsschicht des Wärmeübertragers, hier des Verdampfers 240, größer ist als die Temperatur des Kältemittels am jeweiligen Flächenelement ist.

Ist der Aggregatzustand des Kältemittels beim Durchströmen des Verdampfers 240 gesättigter Dampf, so stellt sich eine Kältemitteltemperatur ein, welche durch die Sättigungsdampfkennlinie als Stoffeigenschaft des Kältemittels eine Funktion des Niederdrucks ND des Kältemittels ist. Somit lässt sich durch eine Steuerung des Niederdruckes ND oder auch eines Verdampfungsdruckes indirekt eine Steuerung der Verdampfungstemperatur des Kältemittels beim Durchströmen des Rekuperators 250 steuern.

Die Wärmeenergie Q_{Q}, welche vom Wärmequellensystem an das den Verdampfer 240 durchströmende Kältemittel übertragen wird, bewirkt eine Aggregatzustandsbeeinflussung des Kältemittels.

Der Nassdampfanteil im gesättigten Kältemitteldampf nimmt bei konstantem Niederdruck bei Wärmeübertragung an das Kältemittel ab. Bei einer unvollständigen Verdampfung ist der Nassdampfanteil und damit auch der innere Energiezustand des Kältemittels beim Austritt aus dem Wärmeübertrager eine Funktion vom:
- Nassdampfanteil bei Eintritt in den Verdampfer 240,
- Kältemittelmassenstrom,
- Übertragener Wärmeleistung Q_{Q}, und von einer
- Enthalpiedifferenz im Nassdampfgebiet beim jeweiligen Niederdruck ND, welche das Kältemittel als eine zugeordnete Funktion des Drucks aufweist.

Zur vollständigen Verdampfung erfolgt eine zusätzliche Energiezuführung im Rekuperator 250, um das Kältemittel über den Zustand gesättigten Dampfes hinaus zu überhitzen.

Mit dem Verfahren wird bei gegebenen Betriebsbedingungen des Dampfkompressionskreises 200 in Abhängigkeit der Stellgröße "Öffnungsgrad Expansionsventil 230" ein korrespondierender Kältemittelzustand beim Austritt aus dem Verdampfers 240 eingestellt.

Im eingeschwungenen Zustand ergibt sich hinsichtlich einer Regeltreckensteilheit der "isolierten" Regelstrecke "Verdampfer 240" ein Regelstreckenverhalten mit moderater Steilheit. Das Regelstreckenverhalten ist insbesondere gekennzeichnet durch Regelstreckenausgangswertes Verdampferaustrittsüberhitzung als Funktion des Regelstreckeneingangswertes Expansionsventilöffnungsgrad.

Vorteilhaft wird ein Kältemittel, insbesondere als Kältemittel ein Kältemittelgemisch verwendet, welches einen "Temperaturglide" aufweist, insbesondere wird vorteilhaft R454C verwendet. Vorteilhaft wird bei einem Kältemittelgemisch mit einem Temperaturglide eine relative Öffnungsgradänderung des Stellorgans Expansionsventil von 1 % rel. am Austritt des Kältemittels aus dem Verdampfer üblicherweise mit einer Überhitzungsänderungen von vorteilhaft etwa kleiner 1 K eingestellt.

Die Einstellung dieses Zustandes erfolgt vorteilhaft auch durch eine regelungstechnische Beeinflussung wenigstens einer oder mehrerer der verschiedenen folgenden Zeitkonstanten; die letztendlich die Prozessgröße Kältemittelüberhitzung am Verdampferaustritt 242 beeinflussen:
- Eine erste Zeitkonstante bewirkt vorteilhaft eine Verzögerung der mechanischen Öffnungsgradänderung des Expansionsventils 230 durch die Begrenzung der Verfahrgeschwindigkeit durch den Regler 500, der Regelwert R wird in dieser ersten Zeitkonstante Z in der Verfahrgeschwindigkeit durch einen Bremswert reduziert. Der Bremswert kann beispielsweise die reglertechnische Zykluszeit, in welcher ein Verfahrschritt des Expansionsventils 230 gesteuert wird, umfassen.
- Eine zweite Zeitkonstante wirkt durch den Regler 500 vorgegeben vorteilhaft auf eine verzögerte Einstellung eines korrespondierenden Niederdruckes bei Öffnungsgradänderungen des Expansionsventils 230 aufgrund der Kompressibilität des Kältemitteldampfes bei Niederdruck ND im Niederdruckpfad.
- Eine dritte Zeitkonstante ist vorteilhaft eine thermische Zeitkonstante der Wärmeübertragungsschicht des Verdampfers 240, wobei eine Änderung des Verdampfungsdruckes und damit der Verdampfungstemperatur eine verzögerte Temperaturänderung der Wärmeübertragungsschicht des Verdampfers, welcher oft mehrere Kilogramm Metall hat und des Wärmequellenmediums.
- Eine vierte Zeitkonstante ergibt sich vorteilhaft aus verzögerten Aggregatzustandsänderungen des Kältemittels bei Verdampfungstemperaturänderungen.
- Eine fünfte Zeitkonstante ergibt sich vorteilhaft aus dem Transport des Kältemittels durch den Verdampfer 240 mit einer endlichen Strömungsgeschwindigkeit.

Es stellt sich also vorteilhaft nach Änderung der Stellgröße "Öffnungsgrad des Expansionsventils 230" eine Verzögerung der korrespondierenden Kältemittelzustandsänderung beim Austritt aus dem Verdampferaustritt 242 ein und eine Gesamtzeitkonstante Z_{ges} liegt arbeitspunktabhängig vorteilhaft im Bereich von 30 Sekunden bis etwa 5 Minuten.

Nach Durchströmung des Verdampfers 240 tritt das Kältemittel bei Niederdruck ND in den Niederdruckpfad des Rekuperators 250 ein.

Ist der Aggregatzustand des Kältemittels beim Einströmen in den Rekuperators 250 in einem üblichen Betriebsfall, also vorteilhaft entweder gesättigter Dampf mit einem geringen Dampfanteil zwischen 0 bis 20 % oder insbesondere auch vorteilhaft auch bereits überhitztes Kältemittel.

Bei vorteilhaft gesättigtem Dampf stellt sich eine Kältemitteltemperatur ein, welche durch die Sättigungsdampfkennlinie des Kältemittels eine Funktion des Kältemitteldruckes ist. Bei Eintritt von überhitztem Kältemittel wird die Kältemitteltemperatur maximal eine Größe annehmen, welche der Eintrittstemperatur des Wärmequellenmediums entspricht. In diesem Fall entspricht die Größe vorzugsweise der Eintrittstemperatur des Kältemittels in den Hochdruckpfad des Rekuperators 250, also die Temperatur des Kältemittels nach Austritt aus dem Verflüssiger 220.

Um ein hinreichendes Maß von Wärmeenergie vom Kältemittel des hochdruckseitigen Kältemittelpfad an das Kältemittel des niederdruckseitigen Kältemittelpfad im Rekuperator 250 übertragen zu können, muss sichergestellt sein, dass die Temperatur des Kältemittels des hochdruckseitigen Kältemittelpfads auf Hochdruck HD in möglichst allen Flächenelementen der Übertragungsschicht des Rekuperators 250 größer als die Temperatur des Kältemittels des niederdruckseitigen Kältemittelpfades bei Niederdruck ND am jeweiligen Flächenelement ist.

Die korrespondierenden Temperaturen des Heizsystems 400 des Dampfkompressionssystems 200 sind in einem Heizfall höher als die korrespondierenden Temperaturen der Wärmequelle wie dem Erdreich oder der Außenluft.

Die Wärmeenergie Qᵢ, welche vom Kältemittel bei Hochdruck HD des hochdruckseitigen Kältemittelpfads an das Kältemittel bei Niederdruck im niederdruckseitigen Kältemittelpfad des Rekuperators 250 übertragen wird, bewirkt eine Aggregatzustandsbeeinflussung des Kältemittels auf der Niederdruckseite. Der Nassdampfanteil des den Rekuperator 250 niederdruckseitig bei Niederdruck ND durchströmenden Kältemittels nimmt bei einer Wärmeübertragung an das Kältemittel ab und nach einer vollständigen Verdampfung erfolgt vorteilhaft eine Überhitzung des Kältemittels.

Der innere Energiezustand des Kältemittels, beim Austritt aus dem niederdruckseitigen Pfad des Rekuperators, wird vorteilhaft abhängig von einem oder mehreren der folgenden Faktoren beeinflusst. Hierbei sollte beachtet werden, dass die Energiezustandsänderung ausschließlich auf physikalischen Abhängigkeiten beruht, wobei der Regler die Steuerung der Aktoren beeinflusst, was dann natürlich auch die physikalischen Größen wie den Kältemittelmassenstrom beeinflusst:
- Nassdampfanteil bei Eintritt in den Rekuperator 250,
- Kältemittelmassenstrom,
- übertragene Wärmeleistung Qᵢ, womit vorteilhaft abhängig von der Temperaturdifferenz zwischen der Temperatur des Kältemittels bei Hochdruck HD im hochdruckseitigen Kältemittelpfad und der Temperatur des Kältemittels des niederdruckseitigen Kältemittelpfades bei Niederdruck ND geregelt wird, und/oder
- eine Enthalpiedifferenz im Nassdampfgebiet beim jeweiligen Niederdruck ND.

Vorteilhaft wird somit bewirkt, dass sich in Abhängigkeit der gegebenen Betriebsbedingungen des Dampfkompressionskreises 200 sowie in Abhängigkeit der Stellgröße "Öffnungsgrad Expansionsventil 230" ein korrespondierender Kältemittelzustand beim Austritt 252 aus dem Rekuperator 250 beim Niederdruck ND einstellt.

Im eingeschwungenen Zustand ergibt sich hinsichtlich Regeltreckensteilheit der "isolierten" Regelstrecke beim Niederdruck ND des Kältemittels im niederdruckseitiger Pfad des Rekuperators 250 ein Regelstreckenverhalten mit hoher Steilheit, bei in etwa gleichbleibendem inneren Energiezustand des Kältemittels beim Eintritt 251 in den niederdruckseitigen ND Pfad des Rekuperators 250. Mit einer insbesondere relativen Öffnungsgradänderung des Expansionsventils von 1 % ergibt sich eine Überhitzungsänderung am Austritt des Kältemittels aus dem Rekuperator 250 von vorteilhaft etwa 10 K oder auch über 10 K.

Gegenüber dem Rekuperator 250 erfolgt vorteilhaft eine wesentlich höhere Wärmeübertragung im Verdampfer 240 zwischen dem Quellmedium und dem Kältemittel im Verdampfer 240.

So erfolgt zwar im Verdampfer 240 eine wesentlich höhere Wärmeübertragung als im Rekuperator 250, was auch erforderlich ist, da der Umgebung mittels Verdampfer 240 eine wesentlich größere Energie entzogen werden soll, als sie nur im Rekuperator 250 innerhalb des Kältekreises zu übertragen. Die treibende Temperaturdifferenz kann aber beispielsweise im Rekuperator zwischen 20 bis 60 K betragen, während diese im Verdampfer lediglich zwischen 3 bis 10 K beträgt. Um die gewünschten Energien trotz unterschiedlicher treibender Temperaturdifferenzen übertragen zu können, wird beispielsweise die Austauscherfläche des Verdampfers ca. 5 bis 20 mal größer ausgelegt als die des Rekuperators 250.

Die Einstellung dieses Zustandes erfolgt hierbei vorteilhaft unter Verwendung wenigstens einer der folgenden Zeitkonstanten Z:
- Mit einer elften Zeitkonstante Z₁₁ wird vorteilhaft eine Verzögerung der mechanischen Öffnungsgradänderung des Expansionsventils 230 durch die Begrenzung einer Verfahrgeschwindigkeit vorgegeben.
- Eine zwölfte Zeitkonstante Z₁₂ wirkt vorteilhaft auf die verzögerte Einstellung eines korrespondierenden Niederdruckes ND bei Öffnungsgradänderungen des Expansionsventils 230 aufgrund der Kompressibilität des Kältemitteldampfes im Niederdruckpfad ND.
- Eine 13. Zeitkonstante Z13 ist eine thermische Zeitkonstante der Wärmeübertragungsschicht des Verdampfers. Somit bewirkt eine Änderung des Verdampfungsdruckes und damit der Verdampfungstemperatur eine verzögerte Temperaturänderung der Wärmeübertrageschicht, welche oft mehrere Kilogramm Metall beinhaltet, und des Kältemittels im Niederdruckpfad des Verdampfers 240.
- Eine 14. Zeitkonstante Z₁₄ wird vorteilhaft aus verzögerten Aggregatzustandsänderungen des Kältemittels bei Verdampfungstemperaturänderungen ermittelt oder vorgegeben.
- Eine 15. Zeitkonstante Z₁₅ ergibt sich vorteilhaft aus dem Transport des Kältemittels durch den Verdampfer 240 mit einer endlichen Strömungsgeschwindigkeit und wird berücksichtigt.

Der niederdruckseitige Kältemittelpfad des Rekuperators 250 wird aus dem Verdampferaustritt 242 des Verdampfers 240 gespeist. Der innere Energiezustand des Kältemittels wird auch hier bereits durch zumindest zwei Zeitkonstanten Z, Z₁₁, Z₁₂, Z₁₃, Z₁₄, Z₁₃, Z_{ges} nach Änderung der Stellgröße "Öffnungsgrad Expansionsventil" verzögert.

Nach Änderung der Stellgröße "Öffnungsgrad Expansionsventil 230" stellt sich dann eine weitere Verzögerung der korrespondierenden Kältemittelzustandsänderung durch das Zeitverhalten des Rekuperators 250 beim Austritt aus dem niederdruckseitigen Kältemittelpfad des Rekuperators 250 ein.

Das Zeitverhalten des Rekuperators 250 lässt sich vorteilhaft als Rekuperatorgesamt - Zeitkonstante Z_{ges} abhängig vom jeweiligen Arbeitspunkt des Dampfkompressionskreises im Bereich zwischen in etwa 1 Minuten bis 30 Minuten berücksichtigen.

Es erfolgt vorteilhaft eine gewichtete Kombination Verdichtereintrittsüberhitzung dT_{ÜE} und der der Verdampferaustrittsüberhitzung dT_{ÜA}, indem insbesondere mittels einer gewichteten Kombination der Regelabweichung der Verdichterüberhitzung und der Regelabweichung der Verdampferaustrittsüberhitzung dT_{ÜA} die Gesamtregelabweichung berechnet wird, welche im Regler 500 zur Regelung des Dampfkompressionskreises 200 eingespeist wird.

Die Verdichtereintrittsüberhitzung dT_{ÜE} wird vorteilhaft als Haupt - Regelgröße verwendet und die korrespondierenden Signalflüsse und Signalverarbeitungen erfolgt insbesondere in den folgenden Verfahrensschritten:

### Schritt 1

Zunächst werden die Prozessgrößen Verdichtereintrittsüberhitzung dT_{ÜE} vorteilhaft als Hauptregelgröße und die Verdampferaustrittsüberhitzung dT_{ÜA} vorteilhaft als Hilfsgröße in einem ersten Verfahrensschritt messtechnisch erfasst.

Dazu wird jeweils eine Verdampfungstemperatur des Kältemittels am jeweiligen Erfassungspunkt entweder
- direkt messtechnisch ermittelt, mit einem Temperatursensor, welcher so positioniert ist, dass er eine der Kältemitteltemperatur im Nassdampfgebiet entsprechende Temperatur erfasst oder
- indirekt messtechnisch ermittelt, mit einem Drucksensor, welcher einen Kältemitteldruck des im Nassdampfgebiet verdampfenden Kältemittels erfasst und aus der kältemittelspezifischen Abhängigkeit zwischen Druck und Temperatur im Nassdampfgebiet dann die Verdampfungstemperatur berechnet wird.

Des Weiteren wird am jeweiligen dem Überhitzungsmesspunkt, insbesondere am Verdampferausgang 242 und/oder am Verdichtereingang 211 zugeordneten Temperaturen der Kältemitteltemperatur mittels Temperatursensoren 501, 508 erfasst. Es wird dann die Temperaturdifferenz des Kältemittels am jeweiligen Messpunkt und der Verdampfungstemperatur berechnet und dieser Temperaturdifferenzwert entspricht dann der jeweiligen Überhitzung des Kältemittels am Messpunkt.

Ausgangsgrößen der Berechnung in Schritt 1 sind dann die Verdichtereintrittsüberhitzung dT_{ÜE} und die Verdampferaustrittsüberhitzung dT_{ÜA}.

### Schritt 2

Die Prozessgrößen Verdichtereintrittsüberhitzung dT_{ÜE} und Verdampferaustrittsüberhitzung dT_{ÜA} werden zur Bildung zugeordneter Regelabweichungen mit jeweils zugeordneten Sollwerten in einem zweiten Schritt vorteilhaft verrechnet:
Der Sollwert für die Verdichtereintrittsüberhitzung dT_{ÜE} wird vorteilhaft zur Sicherstellung des zulässigen Verdichtersbetriebsbereiches und eines möglichst hohen Wirkungsgrades des Kältekreises im Bereich zwischen ca. 5 K bis 20 K variiert.

Der Sollwert für die Verdampferaustrittsüberhitzung dT_{ÜA} am Verdampferaustritt 242 wird dann in Abhängigkeit der Kältekreis-Betriebsart und des Kältekreis-Arbeitspunktes so variiert, dass die Verdampferüberhitzung im eingeschwungenen Regelfall in etwa dem sich einstellenden Prozesswert der Verdampferaustrittsüberhitzung dT_{ÜA} entspricht. Dieser Sollwert für die Verdampferaustrittsüberhitzung dT_{ÜA} kann modellbasiert in Abhängigkeit von einer Betriebsart oder einem Arbeitspunkt abhängig von der Verdampfungstemperatur, der Kondensationstemperatur, der Verdichterleistung, einem Sollwert der Verdichtereintrittsüberhitzung dT_{ÜE} am Verdichtereintritt 211 und/oder von Komponenteneigenschaften vorberechnet werden und adaptiv korrigiert werden.

Es wird dann die Regelabweichung der Verdichtereintrittsüberhitzung dT_{ÜE} berechnet, indem vom Prozesswert der Verdichtereintrittsüberhitzung dT_{ÜE} der Sollwert der Verdichtereintrittsüberhitzung dT_{ÜE} subtrahiert wird.

Es wird dann die Regelabweichung der Verdampferaustrittsüberhitzung dT_{ÜA} berechnet, indem vom Prozesswert der Verdampferaustrittsüberhitzung dT_{ÜA} der Sollwert der Verdampferaustrittsüberhitzung dT_{ÜA} subtrahiert wird.

### Schritt 3

In einem dritten Verfahrensschritt werden die Regelabweichung der Verdichtereintrittsüberhitzung dT_{ÜE} und die Regelabweichung der Verdampferaustrittsüberhitzung dT_{ÜA} vorteilhaft zu einer Gesamtregelabweichung-Überhitzung kombiniert.

Die Kombination erfolgt insbesondere mittels einer gewichteten Addition der Einzel - Regelabweichungen.

Der Gewichtungseinfluss ist ein Maß für die anteilige Kombination der Einzel - Regelabweichungen und kann im Extremfall die ausschließliche Einbeziehung nur einer Einzel - Regelabweichung, aber üblicherweise die gewichtete Einbeziehung beider Einzel - Regelabweichungen bewirken.

Vorteilhaft wird der Gewichtungseinfluss als Wert zwischen 0 bis 1, also 0 bis 100 % veranschlagt und dieser Wert wird auf den Grad der Einbeziehung der Regelabweichung der Verdichtereintrittsüberhitzung dT_{ÜE} in die Gesamt - Regelabweichung einbezogen, womit sich für die Berechnung der Gesamt - Regelabweichung folgende Abhängigkeit ergibt: Gesamt - Regelabweichung Überhitzung = (Gewichtungseinfluss * Regelabweichung Verdichtereintrittsüberhitzung) + ((1 - Gewichtungseinfluss) * Regelabweichung Verdampferaustrittsüberhitzung)

Der Wert des Gewichtungseinflusses kann vorteilhaft von der Betriebsart und/oder dem Arbeitspunkt der Wärmepumpe 100 abhängig variiert werden:
- Beim Betriebsartübergang zwischen Betriebsart = Betrieb mit ausgeschaltetem Verdichter 210 und Betriebsart = Betrieb mit eingeschaltetem Verdichter 210 im Heizbetrieb wird aufgrund der dynamischen Prozesswerteänderungen beim Anfahren des Dampfkompressionssystems 200 vorteilhaft ausschließlich zunächst die Regelabweichung Verdampferaustrittsüberhitzung dT_{ÜA} in die Gesamt - Regelabweichung einbezogen, insbesondere ist der Wert eines Gewichtungseinflusses dann zunächst = 0 oder ein Wert vorteilhaft unter 20 %.
- Nach einer Stabilisierungsphase des Dampfkompressionssystems 200 ist es vorteilhaft, nicht spontan auf den für den Regelbetrieb ausgelegten Wert des Gewichtungseinflusses umzuschalten, sondern den Übergang rampenförmig zu gestalten. In diesem Fall ist es vorteilhaft, dass der Wert vom Gewichtungseinfluss vom Startwert = 0, oder einem Wert insbesondere unter 20%, vorteilhaft rampenförmig auf den vorgesehenen Zielwert angehoben werden. Hiermit wird insbesondere eine Werteunstetigkeit bei einem spontanen Umschalten vermieden und somit Regelschwingungen vermieden.
- Der Zielwert des Gewichtungseinflusses wird vorteilhaft an die jeweilige Betriebsart und den Arbeitspunkt angepasst. Betriebspunkte, welche sich durch erhöhte Schwingneigung auszeichnen bedürfen vorteilhaft einer geringeren Gewichtung der Regelabweichung der Verdichtereintrittsüberhitzung dT_{ÜE}, insbesondere wird hiermit ein regeltechnisch kritisches Signalverhalten der Verdichtereintrittsüberhitzung dT_{ÜE} aufgrund der gegenüber der Verdampferaustrittsüberhitzung dT_{ÜA} größeren Signalverzögerung und größeren Streckensteilheit eine Schwingneigung vermieden.

### Schritt 4:

In einem vierten Verfahrensschritt wird die berechnete Gesamt - Regelabweichung der Überhitzung dann im Regler 500 verarbeitet, welcher die korrespondierenden Aktoren des Kältekreises, insbesondere das Expansionsventil 230 mit dem stellbarem Öffnungsgrad und/oder den Verdichter 210 mit stellbarer Verdichterdrehzahl, so steuert, dass sich im eingeregelten Fall eine Regelabweichung der Überhitzung gleich möglichst etwa 0 Kelvin einstellt.

Dabei kann ein P, I, PI, PID - Regler eingesetzt werden, wobei die Regelanteile an die jeweilige Betriebsart und den Arbeitspunkt vorteilhaft dynamisch angepasst werden.

Der Verdichter ist zum Komponentenschutz (mechanische Komponenten, Kältemaschinenöl) vor zu hohen Kältemittel - Gastemperaturen beim Austritt aus der Kompressionskammer zu schützen, der Verdichter-Hersteller kann dazu die Einhaltung einer absoluten (für alle Betriebszustände geltenden) oder relativen (in Abhängigkeit von Betriebszuständen geltende) maximale Heißgastemperatur (z.B. 120 °C) vorschreiben.

Um eine unzulässige Grenzwertüberschreitung der Heißgastemperatur zu vermeiden, wird ein regeltechnisch relevanter Heißgastemperaturgrenzwert (welcher unterhalb der vom Verdichterhersteller festgelegten Heißgastemperatur-Grenze liegt) festgelegt (z.B. 110 °C), welcher als Grenze für die Heißgastemperatur - begrenzenden Regleraktivitäten verwendet wird.

Auf Basis des regeltechnisch relevanten Heißgastemperaturgrenzwertes wird anhand einer (vereinfachten) thermodynamischen Berechnung jeweils für den aktuellen Betriebspunkt des Kältekreises ausgerechnet, welche Überhitzung des Kältemittels am Eintritt des Verdichters, genannt Verdichtereintrittsüberhitzung, sich beim Betrieb mit dem regeltechnisch relevanten Heißgastemperaturgrenzwert ergeben würde.

Einflussgrößen in diese modellbasierte Berechnung können Niederdruck, Hochdruck, (Verdichterdrehzahl) oder Taupunkttemperatur ND, Siedepunkttemperatur HD, (Verdichterdrehzahl) sein.

Rein thermodynamisch spielt die Verdichterdrehzahl keine Rolle bei der Berechnung, aber ggf. kann die Abhängigkeit der Kompressionsverluste des Verdichters als Funktion von der Verdichterdrehzahl einen Einfluss auf das thermodynamische Verhalten haben.

Vorzugsweise wird eine parametrierbare Approximation des Verdichterverhaltens bezüglich Heißgastemperatur verwendet, um auf Basis der Prozessdaten Verdampfungstemperatur und Kondensationstemperatur eine sich im jeweiligen Arbeitspunkt des Verdichters einstellende Temperaturdifferenz zwischen Heißgastemperatur und Verdichtereintrittsüberhitzung zu schätzen. Temperaturdifferenz Heißgastemperatur minus Überhitzung Verdichtereintritt V-ND geschätzt = ((Parameter Q - Anteil Kondensationstemperatur Heißgastemperaturrechung / 1000) * Siedetemperatur HD * Siedetemperatur HD) + ((Parameter Faktor Kondensationstemperatur Heißgastemperaturrechung / 1000) * Siedetemperatur HD) + ((Parameter Q - Anteil Verdampfungstemperatur Heißgastemperaturrechung / 1000) * Taupunkttemperatur ND * Taupunkttemperatur ND) + (( Parameter Faktor Verdampfungstemperatur Heißgastemperaturrechung / 1000 ) * Taupunkttemperatur ND) + ((Parameter Faktor Kondensationstemperatur mal Verdampfungstemperatur Heißgastemperaturrechung / 1000 ) * Siedetemperatur HD * Taupunkttemperatur ND) + Parameter Offset Heißgastemperaturrechnung.

Auf Basis dieser Berechnung ist es dann wiederum möglich, bei einer Ziel - Heißgastemperatur eine korrespondierende Verdichtereintrittsüberhitzung zu berechnen.

Mit Hilfe des Parameter Begrenzung Heißgastemperatur Sauggasüberhitzung V-ND lässt sich eine Begrenzung der Heißgastemperatur einstellen, welche dann regeltechnisch durch korrespondierende Begrenzung der Verdichtereintrittsüberhitzung erfolgt.

Die dazu auf der Basis einer geschätzten Heißgastemperatur berechneten korrespondierende Verdichtereintrittsüberhitzung wird als Prozessvariable **Sollwert Überhitzung Verdichtereintritt V-ND maximal geschätzt** geführt.

Eine Berechnung der maximal zulässigen **Sollwert Überhitzung Verdichtereintritt V-ND maximal geschätzt** auf Basis des mit Parameter Begrenzung Heißgastemperatur Sauggasüberhitzung V-ND eingestellten Heißgastemperatur - Grenzwertes wird dann mit Hilfe der **Temperaturdifferenz Heißgastemperatur minus Überhitzung Verdichtereintritt V-ND geschätzt** als Hilfsgröße wie folgt berechnet : Sollwert Überhitzung Verdichtereintritt V-ND maximal geschätzt = Maximum [(Parameter Begrenzung Heißgastemperatur Sauggasüberhitzung V-ND - Temperaturdifferenz Heißgastemperatur minus Überhitzung Verdichtereintritt V-ND geschätzt); 0]

Als weitere Ausgestaltung lässt sich auch die aktuelle Heißgastemperatur in die Berechnung einbeziehen, da die modellbasierte Berechnung fehlerhaft bezüglich des Zeitverhaltens, bezüglich Toleranzen bei der Erfassung und Verarbeitung der einbezogenen Prozesswerte, Komponententoleranzen (Verdichter, Kältemittel), Umgebungsbedingungen, z.B. Maschinenraumtemperatur, sein kann, sodass eine Korrektur dieser Berechnung basierend auf eine Erfassung und Einbeziehung der tatsächlichen Heißgastemperatur hilfreich ist.

Die Korrektur erfolgt durch Differenzbildung zwischen Parameter Begrenzung Heißgastemperatur Sauggasüberhitzung V-ND und **Heißgastemperatur,**
- Ist die **Heißgastemperatur** größer als Parameter Begrenzung Heißgastemperatur Sauggasüberhitzung V-ND, also die Differenz negativ, wird der vorgerechnete **Sollwert Überhitzung Verdichtereintritt V-ND maximal geschätzt** um die Differenz multipliziert mit Parameter P-Faktor Begrenzung Heißgastemperatur Sauggasüberhitzung V-ND reduziert und als **Sollwert Überhitzung Verdichtereintritt V-ND maximal** weiterverarbeitet
- Ist die **Heißgastemperatur** kleiner als Parameter Begrenzung Heißgastemperatur Sauggasüberhitzung V-ND, also die Differenz positiv, wird der vorgerechnete **Sollwert Überhitzung Verdichtereintritt V-ND maximal geschätzt** um die Differenz multipliziert mit Parameter P-Faktor Bear. Heißgastemperatur Sauggasüberhitzung V-ND erhöht und als **Sollwert Überhitzung Verdichtereintritt V-ND** maximal weiterverarbeitet

Es gilt: Sollwert Überhitzung Verdichtereintritt V-ND maximal = Maximum [ (Sollwert Überhitzung Verdichtereintritt V-ND maximal geschätzt+ ((Parameter Begrenzung Heißgastemperatur Sauggasüberhitzung V-ND - Heißgastemperatur) * Parameter P-Faktor Begr. Heißgastemperatur Sauggasüberhitzung V-ND)); 0]

Eine weitere alternative Ausgestaltung ist in den Formeln integrierte Maximum - Bildung des für die Begrenzung der Heißgastemperatur berechneten Überhitzungssollwertes und einer für die Begrenzung des Wertebereiches dieses Überhitzungssollwertes vorgesehene Untergrenze, hier ist beispielhaft der Wert 0 Kelvin implementiert.

Eine solche Begrenzung kann vorteilhaft sein, weil sich als Ergebnis der modellbasierten Berechnung der für die Begrenzung der Heißgastemperatur berechnete Überhitzungssollwert auch negative Überhitzungssollwerte ergeben können, welche dann bei Regelung auf diese Werte eine unerwünschte Nassdampfansaugung des Verdichters bewirken würden. Dies wird durch Begrenzung auf Mindestüberhitzung vermieden, welche ggf. auch in den (leicht) negativen Wertebereich ausgelegt werden kann, es wird dabei billigend in Kauf genommen (weil dies seitens Priorität untergeordnet ist) , dass die Heißgastemperatur nicht exakt auf den angestrebten Grenzwert begrenzt wird, sondern diesen ggf. in einem kleinen Maß überschreitet.

In einem letzten Schritt wird dann der für einen optimalen Wirkungsgrad ausgelegte Verdichtereintrittsüberhitzungssollwert und der für die Begrenzung der Heißgastemperatur berechnete Überhitzungssollwert so kombiniert, dass im Falle einer erforderlichen Heißgastemperaturbrgrenzung einen hinsichtlich des Wirkungsgrades optimierten Überhitzungssollwert reduzieren kann: Sollwert Überhitzung Verdichtereintritt V-ND = Minimum [ Sollwert Überhitzung Verdichtereintritt V-ND Wirkungsgrad Sollwert Überhitzung Verdichtereintritt V-ND maximal ]

Mit exemplarischen Werten ohne Heißgastemperatureinfluss berechnet:

### Sollwertvorgabe Wirkungsgradoptimiert:

### Sollwert Überhitzung Verdichtereintritt V-ND Wirkungsgrad = 30 K

Aus Siedetemperatur HD, Taupunkttemperatur ND berechnete Temperaturdifferenz Heißgastemperatur minus Überhitzung Verdichtereintritt V-ND geschätzt = 100 K.

Mit Parameter Begrenzung Heißgastemperatur Sauggasüberhitzung V-ND = 110°C berechneter Sollwert Überhitzung Verdichtereintritt V-ND maximal geschätzt = Maximum [(Parameter Begrenzung Heißgastemperatur Sauggasüberhitzung V-ND - Temperaturdifferenz Heißgastemperatur minus Überhitzung Verdichtereintritt V-ND geschätzt); 0]

### Sollwert Überhitzung Verdichtereintritt V-ND maximal geschätzt = 10 K

Mit obigen Berechnungsergebnissen berechneter Sollwert Überhitzung Verdichtereintritt V-ND = Minimum [ Sollwert Überhitzung Verdichtereintritt V-ND Wirkungsgrad Sollwert Überhitzung Verdichtereintritt V-ND maximal (ge- schätzt)]

### Sollwert Überhitzung Verdichtereintritt V-ND = 10 K.

Die Werte sind natürlich als beispielhaft zu verstehen, für tatsächliche Anwendungen sind ebenso höhere, niedrigere und an den jeweiligen Betriebspunkt angepasste Werte vorstellbar.

## Patentansprüche

1. Verfahren zum Regeln einer Kompressionskälteanlage (200) mit
- einem Kältekreis, mit
- einem Kältemittel,
- einem Verdampfer (240),
- einem Verdichter (210),
- einem Verflüssiger (220),
- einem Drosselorgan (230),
- einem internen Wärmeübertrager (250) zur Übertragung von Wärmeenergie des Kältemittels vor Eintritt in das Drosselorgan (230) an das Kältemittel vor Eintritt in den Verdichter (210), und
- einer Steuereinheit (500)
a) zur Erfassung einer Überhitzung (T_{ÜE}) des Kältemittels bei Eintritt in den Verdichter, wobei die Überhitzung (T_{ÜE}) als eine Differenz einer Taupunkttemperatur zu einer Temperatur des Kältemittels definiert ist, und
b) zur Regelung des Drosselorgans (230) basierend auf der Überhitzung (T_{ÜE}),
wobei das Verfahren die folgenden Schritte umfasst:
- Bestimmen einer ersten Soll-Überhitzung des Kältemittels bei Eintritt in den Verdichter, wobei die erste Soll-Überhitzung als Funktion eines Arbeitspunktes der Kompressionskälteanlage den Wirkungsgrad der Kompressionskälteanlage maximiert,
- Bestimmen einer zweiten Soll-Überhitzung des Kältemittels bei Eintritt in den Verdichter auf Grundlage einer maximalen zulässigen Heißgastemperatur am Austritt des Verdichters, und
- Regeln des Drosselorgans (230) basierend auf dem niedrigeren Wert aus der ersten Soll-Überhitzung und der zweiten Soll-Überhitzung.

2. Verfahren nach Anspruch 1, wobei die Bestimmung der zweiten Soll-Überhitzung basierend auf einem kältetechnischen Modell, das einen Zusammenhang zwischen der Überhitzung am Eintritt des Verdichters und der Heißgastemperatur am Austritt des Verdichters herstellt, erfolgt.

3. Verfahren nach Anspruch 2, wobei das kältetechnische Modell wenigstens die folgenden Eingangsgrößen: Niederdruck, Hochdruck, Drehzahl des Verdichters, oder die folgenden Eingangsgrößen enthält: Taupunkttemperatur im Niederdruck, Siedepunkttemperatur im Hochdruck, Drehzahl des Verdichters.

4. Verfahren nach Anspruch 2 oder 3, wobei das kältetechnische Modell eine lineare Funktion quadratischer Ordnung der Siedepunkttemperatur im Hochdruck und der Taupunkttemperatur im Niederdruck umfasst.

5. Verfahren nach einem der vorstehenden Ansprüche, wobei die maximal zulässige Heißgastemperatur am Austritt des Verdichters als eine Temperatur festgelegt wird, die unterhalb einer für den Verdichter festgelegten, insbesondere durch den Hersteller festgelegten, Heißgastemperaturgrenze liegt.

6. Verfahren nach einem der vorstehenden Ansprüche, wobei das Regeln des Drosselorgans (230) ferner basierend auf einer aktuell gemessenen Heißgastemperatur erfolgt.

7. Kompressionskälteanlage (200) mit
- einem Kältekreis mit
- einem Kältemittel,
- einem Verdampfer (240),
- einem Verdichter (210),
- einem Verflüssiger (220),
- einem Drosselorgan (230),
- einem internen Wärmeübertrager (250) zur Übertragung von Wärmeenergie des Kältemittels vor Eintritt in das Drosselorgan (230) an das Kältemittel vor Eintritt in den Verdichter (210), und
- einer Steuereinheit (500)
a) zur Erfassung einer Überhitzung (T_{ÜE}) des Kältemittels bei Eintritt in den Verdichter, wobei die Überhitzung (T_{ÜE}) als eine Differenz einer Taupunkttemperatur zu einer Temperatur des Kältemittels definiert ist, und
b) zur Regelung des Drosselorgans (230) basierend auf der Überhitzung (T_{ÜE}),
wobei die Steuereinheit (500) ausgebildet ist zum:
- Bestimmen einer ersten Soll-Überhitzung des Kältemittels bei Eintritt in den Verdichter, wobei die erste Soll-Überhitzung als Funktion eines Arbeitspunktes der Kompressionskälteanlage den Wirkungsgrad der Kompressionskälteanlage maximiert,
- Bestimmen einer zweiten Soll-Überhitzung des Kältemittels bei Eintritt in den Verdichter auf Grundlage einer maximalen zulässigen Heißgastemperatur am Austritt des Verdichters, und
- Regeln des Drosselorgans (230) basierend auf dem niedrigeren Wert aus der ersten Soll-Überhitzung und der zweiten Soll-Überhitzung.

8. Kompressionskälteanlage nach Anspruch 7, wobei das Kältemittel einen Temperaturglide aufweist, wobei das Kältemittel insbesondere R454C aufweist oder daraus besteht.

9. Wärmepumpe (100), insbesondere im Inneren eines Gebäudes aufgestellte Wärmepumpe (100), mit einer Kompressionskälteanlage (200) gemäß Anspruch 7 oder 8.

## Claims

1. A method for controlling a compression refrigeration system (200) comprising:
- a refrigerant circuit comprising
- a refrigerant,
- an evaporator (240),
- a compressor (210),
- a condenser (220),
- a throttle valve (230),
- an internal heat exchanger (250) for transferring thermal energy of the refrigerant before entering the throttle valve (230) to the refrigerant before entering the compressor (210), and
- a control unit (500)
a) for detecting overheating (T_{ÜE}) of the refrigerant at the entry to the compressor, the overheating (T_{ÜE}) being defined as a difference between a dew point temperature and a temperature of the refrigerant, and
b) for controlling the throttle valve (230) based on the overheating (T_{ÜE}),
wherein the method includes the following steps:
- determining a first target overheating of the refrigerant at the entry to the compressor, wherein the first target overheating maximises the efficiency of the compression refrigeration system as a function of an operating point of the compression refrigeration system,
- determining a second target overheating of the refrigerant at the entry to the compressor based on a maximum allowable hot gas temperature at the outlet of the compressor, and
- control of the throttle valve (230) based on the lower value from the first target overheating and the second target overheating.

2. Method according to claim 1, wherein the determination of the second target overheating is based on a refrigeration model which establishes a relationship between the overheating at the entry to the compressor and the hot gas temperature at the outlet of the compressor.

3. Method according to claim 2, wherein the refrigeration model contains at least the following input variables: Low pressure, high pressure, speed of the compressor, or the following input variables: Dew point temperature at low pressure, boiling point temperature at high pressure, speed of the compressor.

4. Method according to claim 2 or 3, wherein the refrigeration model comprises a linear function of quadratic order of the boiling point temperature at high pressure and the dew point temperature at low pressure.

5. Method according to any one of the preceding claims, wherein the maximum allowable hot gas temperature at the outlet of the compressor is defined as a temperature which is below a hot gas temperature limit defined for the compressor, in particular defined by the manufacturer.

6. Method according to any one of the preceding claims, wherein the control of the throttle valve (230) is further based on a currently measured hot gas temperature.

7. A compression refrigeration system (200) comprising
- a refrigerant circuit comprising
- a refrigerant,
- an evaporator (240),
- a compressor (210),
- a condenser (220),
- a throttle valve (230),
- an internal heat exchanger (250) for transferring thermal energy of the refrigerant before entering the throttle valve (230) to the refrigerant before entering the compressor (210), and
- a control unit (500)
a) for detecting overheating (T_{ÜE}) of the refrigerant at the entry to the compressor, the overheating (T_{ÜE}) being defined as a difference between a dew point temperature and a temperature of the refrigerant, and
b) for controlling the throttle valve (230) based on the overheating (T_{ÜE}),
wherein the control unit (500) is configured for:
- determining a first target overheating of the refrigerant at the entry to the compressor, wherein the first target overheating maximises the efficiency of the compression refrigeration system as a function of an operating point of the compression refrigeration system,
- determining a second target overheating of the refrigerant at the entry to the compressor based on a maximum allowable hot gas temperature at the outlet of the compressor, and
- control of the throttle valve (230) based on the lower value from the first target overheating and the second target overheating.

8. The compression refrigeration system according to claim 7, wherein the refrigerant has a temperature glide, wherein the refrigerant in particular comprises or consists of R454C.

9. A heat pump (100), in particular a heat pump (100) installed inside a building, comprising a compression refrigeration system (200) according to claim 7 or claim 8.

## Revendications

1. Procédé de régulation d'une installation de réfrigération à compression (200) comportant :
- un circuit frigorifique, comportant
- un fluide frigorigène,
- un évaporateur (240),
- un compresseur (210),
- un condenseur (220),
- un organe d'étranglement (230),
- un échangeur de chaleur (250) interne destiné à transmettre de l'énergie thermique du fluide frigorigène avant son entrée dans l'organe d'étranglement (230) au fluide frigorigène avant son entrée dans le compresseur (210), et
- une unité de commande (500) destinée à
a) détecter une surchauffe (T_{ÜE}) du fluide frigorigène à son entrée dans le compresseur, la surchauffe (T_{ÜE}) étant définie comme différence entre la température du point de rosée et la température du fluide frigorigène, et
b) réguler l'organe d'étranglement (230) en fonction de la surchauffe (T_{ÜE}),
le procédé comprenant les étapes suivantes consistant à :
- déterminer une première surchauffe de consigne du fluide frigorigène à son entrée dans le compresseur, la première surchauffe de consigne maximisant le rendement de l'installation de réfrigération à compression en fonction d'un point de fonctionnement de l'installation de réfrigération à compression,
- déterminer une seconde surchauffe de consigne du fluide frigorigène à son entrée dans le compresseur compte tenu d'une température maximale admissible des gaz chauds à la sortie du compresseur, et
- réguler l'organe d'étranglement (230) en fonction de la valeur la plus faible entre la première surchauffe de consigne et la seconde surchauffe de consigne.

2. Procédé selon la revendication 1, dans lequel la détermination de la seconde surchauffe de consigne s'effectue en fonction d'un modèle de réfrigération qui établit une relation entre la surchauffe à l'entrée du compresseur et la température des gaz chauds à la sortie du compresseur.

3. Procédé selon la revendication 2, dans lequel le modèle de réfrigération comprend au moins les grandeurs d'entrée suivantes : basse pression, haute pression, vitesse de rotation du compresseur, ou les grandeurs d'entrée suivantes : température du point de rosée à basse pression, température du point d'ébullition à haute pression, vitesse de rotation du compresseur.

4. Procédé selon la revendication 2 ou 3, dans lequel le modèle de réfrigération comprend une fonction linéaire d'ordre quadratique de la température du point d'ébullition à haute pression et de la température du point de rosée à basse pression.

5. Procédé selon l'une des revendications précédentes, dans lequel la température maximale admissible des gaz chauds à la sortie du compresseur est définie comme étant une température inférieure à une limite de température des gaz chauds définie, notamment par le fabricant, pour le compresseur.

6. Procédé selon l'une des revendications précédentes, dans lequel la régulation de l'organe d'étranglement (230) s'effectue en outre en fonction de la température des gaz chauds mesurée à cet instant.

7. Installation de réfrigération à compression (200) comportant :
- un circuit frigorifique comportant
- un fluide frigorigène,
- un évaporateur (240),
- un compresseur (210),
- un condenseur (220),
- un organe d'étranglement (230),
- un échangeur de chaleur (250) interne destiné à transmettre de l'énergie thermique du fluide frigorigène avant son entrée dans l'organe d'étranglement (230) au fluide frigorigène avant son entrée dans le compresseur (210), et
- une unité de commande (500) destinée à
a) détecter une surchauffe (T_{ÜE}) du fluide frigorigène à son entrée dans le compresseur, la surchauffe (T_{ÜE}) étant définie comme différence entre la température du point de rosée et la température du fluide frigorigène, et
b) réguler l'organe d'étranglement (230) en fonction de la surchauffe (T_{ÜE}),
l'unité de commande (500) étant conçue pour :
- déterminer une première surchauffe de consigne du fluide frigorigène à son entrée dans le compresseur, la première surchauffe de consigne maximisant le rendement de l'installation de réfrigération à compression en fonction d'un point de fonctionnement de l'installation de réfrigération à compression,
- déterminer une seconde surchauffe de consigne du fluide frigorigène à son entrée dans le compresseur compte tenu d'une température maximale admissible des gaz chauds à la sortie du compresseur, et
- réguler l'organe d'étranglement (230) en fonction de la valeur la plus faible entre la première surchauffe de consigne et la seconde surchauffe de consigne.

8. Installation de réfrigération à compression selon la revendication 7, dans laquelle le fluide frigorigène présente un glissement de température, le fluide frigorigène comportant notamment du R454C ou en étant constitué.

9. Pompe à chaleur (100), notamment pompe à chaleur (100) installée à l'intérieur d'un bâtiment, comportant une installation de réfrigération à compression (200) selon la revendication 7 ou 8.
